# EUROPÄISCHE PATENTSCHRIFT

(11) **EP 1 467 333 B1**
(45) Veröffentlichungstag und Bekanntmachung des Hinweises auf die Patenterteilung: **07.12.2011**
(21) Anmeldenummer: 04008289.3
(22) Anmeldetag: 06.04.2004
(51) Int. Cl.: G08B 21/02

(54) **Überwachungseinrichtung**
Surveillance device
Dispositif de surveillance

(30) Priorität: 09.04.2003 DE 10316170
(43) Veröffentlichungstag der Anmeldung: 13.10.2004
(73) Patentinhaber: Reichert, Curt, 53639 Königswinter (DE)
(72) Erfinder: Reicher, Curt, 53639 Königswinter (DE)
(74) Vertreter: Hauck Patent- und Rechtsanwälte

(56) Entgegenhaltungen:
- US-A- 5 995 589
- US-A- 6 091 329
- JEANNE-PHILIPPE ROMAN: "Neuer digitaler Babysitter von Philips bringt mehr Komfort und Sicherheit" PRESSE INFORMATION, 12. Februar 2003 (2003-02-12), Seiten 1/4-4/4, XP002290829 PHILIPS CONSUMER ELECTRONICS, HAMBURG,GERMANY

## Beschreibung

Die vorliegende Erfindung betrifft eine Überwachungseinrichtung, insbesondere Babyphone, mit einem ersten Funkgerät auf der Seite der zu überwachenden Person oder des zu überwachenden Bereiches mit einem Sender zur Abgabe von Signalen in Abhängigkeit von Geräuschen, der sich in Abhängigkeit von einer Geräuschansprechschwelle ein- und ausschaltet, und einem zweiten Funkgerät auf der Überwachungsseite mit einem Empfänger zum Empfang der vom ersten Funkgerät gesendeten Signale.

Derartige Überwachungsgeräte sind bekannt. Sie werden insbesondere zur Überwachung von Kleinkindern oder kranken oder gebrechlichen Personen eingesetzt, wenn sich die Überwachungsperson nicht unmittelbar an dem Ort befindet, an dem sich das Kleinkind oder die kranke oder gebrechliche Person befindet. Dabei reagieren diese Überwachungseinrichtungen auf Geräusche, die von zu überwachenden Person verursacht oder in dem zu überwachenden Raum erzeugt werden, wenn diese Geräusche eine bestimmte Geräuschschwelle übersteigen. Ein erstes Funkgerät, das auf der Seite der zu überwachenden Person oder des zu überwachenden Raumes angeordnet ist, besitzt einen Sender, der in Abhängigkeit von derartigen Geräuschen, die mit Hilfe eines Mikrophons in elektrische Signale umgewandelt werden, Signale an ein zweites Funkgerät auf der Überwachungsseite abgibt. Dieses zweite Funkgerät weist einen Empfänger zum Empfang der vom ersten Funkgerät gesendeten Signale auf, der beispielsweise als Lautsprecher ausgebildet ist. Die Überwachungsperson kann auf diese Weise die von der zu überwachenden Person erzeugten oder im zu überwachenden Raum auftretenden Geräusche überwachen und in Abhängigkeit von derartigen Geräuschen entsprechende Maßnahmen treffen, beispielsweise sich zu der überwachten Person oder in den überwachten Raum begeben.

Beide Funkgeräte stehen daher bei einer derartigen Überwachungseinrichtung nur in unidirektionaler Verbindung, d.h. vom ersten Funkgerät auf der Seite der zu überwachenden Person oder des zu überwachenden Bereiches zum zweiten Funkgerät auf der Überwachungsseite.

Ferner sind Funkgeräte, beispielsweise Handfunkgeräte, bekannt, die eine bidirektionale Kommunikation ermöglichen und beide mit Sender und Empfänger ausgestattet sind. Mit derartigen Funkgeräten können sich beispielsweise zwei Personen miteinander verständigen. Beide Geräte sind daher jeweils mit einem Mikrophon und einem Lautsprecher ausgestattet.

Bei den eingangs beschriebenen konventionellen Überwachungseinrichtungen wird eine Ansprechschwelle eingestellt, bei der sich der Sender des ersten Funkgerätes auf der Seite der zu überwachenden Person oder des zu überwachenden Bereiches einschaltet und die entstehenden Geräusche zum zweiten Funkgerät auf der Überwachungsseite überträgt. Unterhalb der Ansprechschwelle schaltet sich das erste Funkgerät wieder aus. Bei diesen herkömmlichen Überwachungseinrichtungen besteht das Problem, daß die Überwachungsperson nicht feststellen kann, ob Sie mit Ihrem Funkgerät die Reichweite des Senders des Funkgerätes der zu überwachenden Person oder des zu überwachenden Bereiches verlassen hat. Gehen beispielsweise keine Signale mehr am Funkgerät der Überwachungsperson ein (über den Lautsprecher sind keine Geräusche mehr feststellbar), kann die Überwachungsperson nicht feststellen, ob sich beispielsweise die zu überwachende Person völlig ruhig verhält bzw. der zu überwachende Raum keine Geräuschkulisse erzeugt oder sie mit ihrem Funkgerät die Reichweite des Senders des Funkgerätes der zu überwachenden Person bzw. des zu überwachenden Raumes verlassen hat. Ferner kann die Überwachungsperson keinerlei Geräusche feststellen, die unterhalb der Ansprechschwelle des Senders des Funkgerätes auf der Seite der zu überwachenden Person oder des zu überwachenden Bereiches liegen. Schließlich besteht generell nicht die Möglichkeit, mit dem Funkgerät der zu überwachenden Person oder des zu überwachenden Bereiches zu kommunizieren.

Die vorstehend an zweiter Stelle erwähnten herkömmliche Handfunkgeräte sind nicht speziell als Überwachungseinrichtungen ausgebildet. Sie geben zwar Geräusche in beiden Richtungen weiter, sind jedoch ebenfalls mit dem Problem verbunden, daß bei einem Verlassen der Sendereichweite nicht festgestellt werden kann, ob keine Geräusche auftreten oder die Reichweite verlassen ist bzw. eine ungünstige Empfangsposition (Wellenauslöschung) existiert.

Aus "JEANNE-PHILIPPE ROMAN Neuer digitaler Babysitter von Philips bringt mehr Komfort und Sicherheit" PRESSE INFORMATION, 12. Februar 2003 (2003-02-12), Seiten 1/4-4/4, XP002290829 PHILIPS CONSUMER ELECTRONICS, Hamburg, Germany ist eine Überwachungseinrichtung bekannt, die nach Art einer Telefonanlage nach dem etablierten DECT-Standard arbeitet, d. h. im bidirektionalen vollduplex-Betrieb. Dies entspricht dem aktuellen Standard für Schnurlostelefone im Festnetz. Dank einer Talk back-Funktion kann das Baby mit der naturgetreu übertragenen Elternstimme aus der Ferne beruhigt werden. Wenn das Kind aus dem Babyalter heraus ist, kann das Gerät noch weiter benutzt werden, nämlich als hausinterne Sprechanlage. Ferner besitzt die Überwachungseinrichtung eine "Single Point Control"-Funktion. Hierbei kann die Empfindlichkeit des Mikrofons bzw. die Lautstärke am Babyteil vom Elternteil aus ferngesteuert werden.

Der vorliegenden Erfindung liegt die Aufgabe zugrunde, eine besonders preisgünstige Überwachungseinrichtung der eingangs beschriebenen Art zu schaffen, mit der in einem Bereich unterhalb der Ansprechschwelle des Senders des ersten Funkgerätes auf der Seite der zu überwachenden Person oder des zu überwachenden Bereiches von der Überwachungsperson feststellbar ist, ob das erste Funkgerät funktionsfähig ist.

Diese Aufgabe wird erfindungsgemäß durch eine Überwachungseinrichtung mit den Merkmalen von Patentanspruch 1 gelöst.

Bei den Signalen, die vom Sender des ersten Funkgerätes zum zweiten Funkgerät übertragen werden, kann es sich beispielsweise um spezielle Erkennungssignale handeln, die anzeigen, daß das erste Funkgerät in Betrieb ist, so daß die Überwachungsperson weiß, daß sie die Reichweite des Senders des ersten Funkgerätes noch nicht verlassen hat bzw. eine Übertragung von Geräuschsignalen vom ersten Funkgerät an das zweite Funkgerät möglich ist. Alternativ oder zusätzlich zu derartigen Erkennungssignalen können die Signale auch von Geräuschsignalen gebildet werden, d.h. das erste Funkgerät kann in diesem Fall auch unterhalb der Ansprechschwelle seines Senders die gesamte Geräuschkulisse seiner Umgebung bzw. des zu überwachenden Raumes an das zweite Funkgerät übertragen. Diese Geräuschkulisse kann dann von der Überwachungsperson über den Lautsprecher des zweiten Funkgerätes erfaßt werden. Auf diese Weise kann die Überwachungsperson in den zu überwachenden Raum "reinhören", ob alles ruhig ist oder die zu überwachende Person beispielsweise unterhalb der Ansprechschwelle leise Geräusche von sich gibt, beispielsweise ein Baby schon wach ist aber nicht brüllt und spielt etc..

Die Übertragung eines Erkennungssignales und der Geräuschkulisse kann auch miteinander kombiniert sein, so daß bei Aktivierung des Senders des ersten Funkgerätes dieser zuerst ein spezielles Erkennungssignal an das zweite Funkgerät abgibt, das der Überwachungsperson mitteilt, daß das erste Funkgerät in Betrieb ist, wonach die entsprechende Geräuschkulisse unterhalb der Ansprechschwelle des Senders des ersten Funkgerätes übertragen wird.

Das Senden eines Erkennungssignals ist insbesondere dann zu bevorzugen, wenn die Möglichkeit besteht, daß von der zu überwachenden Person bzw. dem zu überwachenden Raum zeitweise keinerlei Geräusche erzeugt werden, um auf diese Weise sehr einfach feststellen zu können, ob sich das erste Funkgerät in Betrieb befindet.

Wird kein Erkennungssignal abgegeben oder keine Geräuschkulisse übertragen, weiß die Überwachungsperson, daß eine Betriebsstörung in bezug auf die Übertragung vorliegt, beispielsweise ein Verlassen der Reichweite des Senders des ersten Funkgerätes, eine ungünstige Empfangsposition etc..

Der Sender des ersten Funkgerätes wird in Abhängigkeit des Empfanges von Signalen des zweiten Funkgerätes über einen kurzen Zeitraum, beispielsweise 20 sec, eingeschaltet. Innerhalb dieses Zeitraumes kann daher ein Erkennungssignal und/oder die Geräuschkulisse an das zweite Funkgerät übertragen werden. Ein solcher kurzer Zeitraum kann somit von der Überwachungsperson zum "Reinhören" genutzt werden.

Eine weitere Möglichkeit besteht darin, daß der Sender des ersten Funkgerätes automatisch in bestimmten Zeitintervallen ein Erkennungssignal aussendet. Auch hierbei kann der Sender des ersten Funkgerätes über einen kurzen Zeitraum eingeschaltet werden, um die Geräuschkulisse zu übertragen, beispielsweise jeweils nach Abgabe eines Erkennungssignales.

Die erfindungsgemäß ausgebildete Überwachungseinrichtung umfaßt zwei herkömmliche Handfunkgeräte, die das erste und zweite Funkgerät bilden, wobei dem ersten Funkgerät ein die Senderansteuerungsfunktion enthaltendes Zusatzgerät zuschaltbar bzw. zugeschaltet ist. Die Überwachungseinrichtung zeichnet sich somit durch einen besonders geringen Aufwand aus, da zwei herkömmliche Handfunkgeräte sehr einfach und nur mit geringem zusätzlichen Aufwand in eine erfindungsgemäße Überwachungseinrichtung umgewandelt werden können. Wenn das erste Funkgerät das die Senderansteuerungsfunktion enthaltende Zusatzgerät aufweist, wird im Betrieb das Zusatzgerät vom zweiten Funkgerät zwecks Freischaltung des Senders zur Abgabe des Erkennungssignales und/oder zur Übertragung der Geräuschkulisse angesteuert. Das Zusatzgerät schaltet den Sender über die gewünschte oder vorgegebene Zeitdauer frei, so daß dieser beispielsweise die Geräuschkulisse übertragen kann.

Die Erfindung wird nachfolgend anhand eines Ausführungsbeispiels in Verbindung mit der einzigen Figur der Zeichnung erläutert. Die einzige Figur zeigt ein Blockschaltbild eines Zusatzgerätes, das an ein auf der Seite der zu überwachenden Person oder des zu überwachenden Bereiches befindliches erstes Funkgerät angeschlossen ist.

Die hier beschriebene Überwachungseinrichtung weist zwei konventionelle Handfunkgeräte auf, die hier als erstes und zweites Funkgerät bezeichnet werden. Das zweite Funkgerät befindet sich auf der Überwachungsseite und wird von einer Überwachungsperson gehandhabt. Es ist in der Figur nicht dargestellt. Das erste Funkgerät 1, das in der Figur dargestellt ist, befindet sich, wie erwähnt, auf der Seite der zu überwachenden Person oder des zu überwachenden Bereiches und ist mit dem hier schematisch im Blockschaltbild dargestellten Zusatzgerät 2 ausgestattet.

Die hier beschriebene Überwachungseinrichtung soll als "Babyphone" verwendet werden. Wie ein herkömmliches Babyphone besitzt die hier beschriebene Überwachungseinrichtung im Zusatzgerät ein Raummikrophon 6, dem ein Vorverstärker 10, ein Gleichrichter 11, ein Schwellwertdetektor 12 und ein retriggerbares Monoflop 13 (T etwa 20 sec) nachgeschaltet sind. Die vom Baby abgegebenen Geräusche werden vom Raummikrophon 6 empfangen, in elektrische Signale umgewandelt, vom Vorverstärker 10 verstärkt und vom Gleichrichter 11 gleichgerichtet. Die entsprechenden Signale werden dann zum Mikrophon 4 des ersten Funkgerätes weitergeleitet. Der Schwellwertdetektor 12 erfaßt, ob die Signale über einer vorgegebenen Schwelle liegen. Ist dies der Fall, wird ein retriggerbares Monoflop 13 gesetzt, das über die PTT-Ansteuerung 9 den Sender 5 des erstes Funkgerätes einschaltet. Der Sender des ersten Funkgerätes überträgt die Geräusche solange, bis wieder Ruhe eingekehrt ist. Über den Vorverstärker 10 wird die Mikrophoneempfindlichkeit erhöht, so daß auch leise Geräusche übertragen werden.

Unterhalb der Ansprechschwelle werden in dem vorstehend beschriebenen Normalbetrieb keine Geräusche zum zweiten Funkgerät übertragen.

Empfängt nunmehr das erste Funkgerät über den Empfänger ein Signal vom zweiten Funkgerät, geht zunächst die Raumsperre auf und gibt den NF-Weg frei. Ist dieses Signal des zweiten Funkgerätes (NF-Signal, d.h. Geräusch, Sprache oder Rufton etc.) laut genug, was vom Empfänger 3 des Funkgerätes nachgeschalteten Schwellwertdetektor 7 (mit Gleichrichter) im Zusatzgerät 2 detektiert wird (dessen Schwelle wird überschritten), schaltet das nachfolgende Monoflop 8 den Sender des ersten Funkgerätes ein und überträgt die Geräusche im Raum (des Babys) für ca. 20 sec. Da im allgemeinen der Ohrhörer-Anschluß den eingebauten Lautsprecher des ersten Funkgerätes abschaltet, ist vom Funkgerät im Raum natürlich nichts zu hören. Reagiert das erste Funkgerät 1 nicht auf das Signal vom zweiten Funkgerät (Anruf), weiß die Überwachungsperson, daß eine Betriebsstörung vorliegt, d.h. die Reichweite des ersten Funkgerätes verlassen worden ist, eine ungünstige Empfangsposition vorliegt etc..

Das in der Figur nicht gezeigte zweite Funkgerät ist ebenfalls als herkömmliches Handfunkgerät ausgebildet und wird daher an dieser Stelle nicht mehr im einzelnen beschrieben.

Bei einer weiteren bevorzugten Ausführungsform der Erfindung weist die Überwachungseinrichtung eine Einrichtung zur Selektion der empfangenen Funksignale auf, gemäß der das erste Funkgerät ein Codesignal sendet, das das zweite Funkgerät auswertet, welches nur bei Übereinstimmung das NF-Signal (Sprach- bzw. Tonsignal) durchschaltet. Bei dem Codesignal handelt es sich vorzugsweise um ein CTCSS-Code-Signal.

Viele Funkgeräte können einen CTCSS-Code aussenden. Hierbei wird zusätzlich zum Sprachübertragungsband (typ.300 Hz - 2,5 kHz) einer von 39 möglichen Untertönen (im Bereich von 67 Hz - 250,3 Hz) ausgesendet. Empfangsseitig wird dieser CTCSS-Code ausgewertet, und nur bei Übereinstimmung wird das NF-Signal (Sprache bzw. Tonsignal) durchgeschaltet. Im vorliegenden Fall kann daher das erste Funkgerät den CTCSS-Code aussenden und das zweite Funkgerät diesen Code empfangen. Selbstverständlich müssen beide Funkgeräte den gleichen CTCSS-Code verwenden. Hierdurch kann man eine gewisse Selektion der Funksignale, die auf dem gerade eingestellten Funkkanal empfangen werden, erreichen, bzw. vermeiden, dass beispielsweise eine zu überwachende Person (Baby) aus der Nachbarschaft gehört wird.

Natürlich sind anstelle der vorstehend beschriebenen Selektion oder zusätzlich zu dieser auch andere Codierungen möglich.

Gemäß einer besonders bevorzugten Ausführungsform umfaßt die erfindungsgemäß ausgebildete Überwachungseinrichtung als Basis zwei herkömmliche PMR- oder LPD-Handfunkgeräte. PMR bedeutet Private Mobil Radio, 500 mW Sendeleistung, 8 Kanäle bei 446 MHz, Reichweite bis zu 5 km. LPD bedeutet Low Power Device, 10 mW, 68 Kanäle, 433 MHz, geringe Reichweite. Diese Funkgeräte sind für jedermann zugelassen.

Diese bekannten herkömmlichen Funkgeräte können auf erfindungsgemäße Weise zu einer Überwachungseinrichtung umgestaltet werden. Unter "Einstellen der Funktionen" eines entsprechend ausgerüsteten Funkgerätes könnte ein Unterpunkt "Babyüberwachung" mit anschließender Festlegung "stationär" (erstes Funkgerät) bzw. "mobil" (zweites Funkgerät) enthalten sein. Diese Funktionen können folgende Grundeinstellungen mit einschließen:
auf der stationären Seite (erstes Funkgerät):
   1. Stummschalten des Lautsprechers (Baby soll nicht gestört werden),
   2. Erhöhen der Mikrophonverstärkung (um leisere Geräusche hörbar zu machen),
   3. retriggerbare "20 sec" Sendezeit.
   4. Im Falle der "Anfrage von der mobilen Seite" (vom zweiten Funkgerät) sollte die Aussendung erst beginnen, wenn die mobile Anfrage beendet ist. Die "Anfrage" muß mindestens für beispielsweise 2 sec sicher empfangen werden, bevor die 20 Sekunden-Aussendung beginnt.
Auf der mobilen Seite "zweites Funkgerät):
   1. Stummschalten des Mikrophons,
   2. Aussenden eines gut ausmodulierten (d.h. gute Lautstärke, damit die Schwelle empfängerseitig sicher überschritten wird) Geräusches, Ruftones, einer Tonfolge oder vergleichbares (beispielsweise Rauschen),
   3. feste Sendezeit von beispielsweise 5 sec, unabhängig davon, wie lange bzw. kurz die PTT (Sendetaste) gedrückt wird. Die meisten Funkgeräte benötigen nämlich eine Einschwingzeit von bis zu einer sec, bis das Funkgerät aus dem Standby-Zustand geweckt, die PLL auf dem Sendekanal eingerastet und der Sender eingeschaltet worden ist. Das gleiche gilt auf der Empfängerseite. Im Standby-Zustand, in den sich die Funkgeräte automatisch zurückschalten, wenn nach einer gewissen Zeit keine Funk-Aktivität festgestellt wird, wird zur Stromersparnis der Empfänger sekündlich für den Zeitraum einer halben sec komplett ausgeschaltet.

## Patentansprüche

1. Überwachungseinrichtung, insbesondere Babyphone, mit einem ersten Funkgerät (1) auf der Seite der zu überwachenden Person oder des zu überwachenden Bereiches mit einem Sender (5) zur Abgabe von Signalen in Abhängigkeit von Geräuschen, der sich in Abhängigkeit von einer Geräuschansprechschwelle ein- und ausschaltet, und einem zweiten Funkgerät auf der Überwachungsseite mit einem Empfänger zum Empfang der vom ersten Funkgerät (1) gesendeten Signale, wobei die Verbindung zwischen dem ersten Funkgerät (1) und dem zweiten Funkgerät bidirektional ist und beide Funkgeräte über Sender (5) und Empfänger (3) verfügen, wobei der Sender des ersten Funkgerätes (1) in Abhängigkeit von von dessen Empfänger (3) vom Sender des zweiten Funkgerätes empfangenen Signalen zur Übertragung von Erkennungs- und/oder Geräuschsignalen an das zweite Funkgerät über einen kurzen Zeitraum unterhalb seiner Ansprechschwelle einschaltbar ist und wobei die Überwachungseinrichtung zwei herkömmliche Handfunkgeräte umfasst, die das erste (1) und zweite Funkgerät bilden, wobei dem ersten Handfunkgerät (1) ein die Senderansteuerungsfunktion enthaltendes Zusatzgerät (2) zuschaltbar bzw. zugeschaltet ist.

2. Überwachungseinrichtung nach Anspruch 1, **dadurch gekennzeichnet, dass** sie eine Einrichtung zur Selektion der empfangenen Funksignale aufweist, gemäß der das erste Funkgerät (1) ein Codesignal sendet, dass das zweite Funkgerät auswertet, welches nur bei Übereinstimmung das NF-Signal (Sprach- bzw. Tonsignal) durchschaltet.

3. Überwachungseinrichtung nach Anspruch 2, **dadurch gekennzeichnet, dass** das Codesignal ein CTCSS-Code-Signal ist.

4. Überwachungseinrichtung nach einem der vorangehenden Ansprüche, **dadurch gekennzeichnet, dass** sie als Basis zwei herkömmliche PMR- oder LPD-Handfunkgeräte umfasst.

## Claims

1. A surveillance device, especially babyphone, comprising a first radio set (1) on the side of the person to be observed or the range to be observed with a transmitter (5) for transmitting signals in response to noise, which switches on and switches off in response to a noise response level, and a second radio set on the observing side with a receiver for receiving the signals transmitted by the first radio set (1) wherein the connection between the first radio set (1) and the second radio set is bidirectional and both radio sets have transmitters (5) and receivers (3), wherein the transmitter of the first radio set (1), in response to signals of the transmitter of the second radio set received by its receiver (3), is adapted to be switched on below its response level over a short time for transmitting identification and/or noise signals to the second radio set, and wherein the surveillance device includes two conventional manual radio sets defining the first (1) and the second radio set wherein an accessory set (2) containing the transmitter control function is switchable or switched to the first manual radio set (1).

2. The surveillance device according to claim 1, **characterized in that** it includes means for the selection of the received radio signals according to which the first radio set (1) transmits a code signal which is evaluated by the second radio set which, only in the case of conformity, connects through the low frequency signal (speech or sound signal).

3. The surveillance device according to claim 2, **characterized in that** the code signal is a CTCSS code signal.

4. The surveillance device according to one of the preceding claims, **characterized in that** it includes as basis two conventional PMR or LPD manual radio sets.

## Revendications

1. Dispositif de surveillance, en particulier babyphone, comprenant un premier appareil radio (1) du côté de la personne à surveiller ou de la zone à surveiller avec un émetteur (5) pour délivrer des signaux en fonction de bruits, qui se met en marche et s'arrête en fonction d'un seuil de réponse au bruit, et un second appareil radio du côté de la surveillance avec un récepteur pour recevoir les signaux émis par le premier appareil radio (1), dans lequel la liaison entre le premier appareil radio (1) et le second appareil radio est bidirectionnelle et les deux appareils radio disposent de l'émetteur (5) et du récepteur (3), dans lequel l'émetteur du premier appareil radio (1) peut être mis en marche en fonction de signaux reçus par son récepteur (3) de l'émetteur du second appareil radio pour transmettre des signaux de reconnaissance et/ou de bruit au second appareil radio sur une courte période de temps sous son seuil de réponse et dans lequel le dispositif de surveillance comprend deux appareils radio portables traditionnels, formant les premier (1) et second appareils radio, dans lequel un appareil supplémentaire (2) comportant une fonction de commande de l'émetteur peut être connecté ou est connecté au premier appareil radio portable (1).

2. Dispositif de surveillance selon la revendication 1, **caractérisé en ce qu'**il présente un dispositif de sélection des signaux radio reçus, dans lequel lepremier appareil radio (1) émet un signal de code, que le second appareil radio exploite, et qui couple le signal NF (signal vocal ou sonore) uniquement en cas de coïncidence.

3. Dispositif de surveillance selon la revendication 2, **caractérisé en ce que** le signal de code est un signal de code de type CTCSS.

4. Dispositif de surveillance selon l'une quelconque des revendications précédentes, **caractérisé en ce qu'**il comprend, comme base, deux appareils radio portables de type PMR ou LPD traditionnels.
